# EUROPÄISCHE PATENTSCHRIFT

(11) **EP 3 174 066 B1**
(45) Veröffentlichungstag und Bekanntmachung des Hinweises auf die Patenterteilung: **18.04.2018**
(21) Anmeldenummer: 15196804.7
(22) Anmeldetag: 27.11.2015
(51) Int. Cl.: G21F 5/12

(54) **VERFAHREN UND VORRICHTUNG ZUR DRUCKENTLASTUNG UND INERTISIERUNG VON ABFALLBEHÄLTERN FÜR RADIOAKTIVE ABFÄLLE**
METHOD AND DEVICE FOR RELIEVING PRESSURE OF AND INERTISATION OF REFUSE CONTAINERS FOR RADIOACTIVE WASTE
PROCEDE ET DISPOSITIF DE DECHARGE DE PRESSION ET INERTISATION DE RECIPIENTS A DECHETS POUR DECHETS RADIOACTIFS

(43) Veröffentlichungstag der Anmeldung: 31.05.2017
(73) Patentinhaber: GNS Gesellschaft für Nuklear-Service mbH, 45127 Essen (DE)
(72) Erfinder: Hoffmann, Martin, 45721 Haltern am See (DE); Koischwitz, Ingmar, 48734 Reken (DE); Kahl, Torsten, 45127 Essen (DE)
(74) Vertreter: Rohmann, Michael

(56) Entgegenhaltungen:
- WO-A1-2015/164705
- JP-A- H0 389 200

## Beschreibung

Die Erfindung betrifft ein Verfahren zur Druckentlastung und Inertisierung von Abfallbehältern für radioaktive Abfälle, insbesondere für schwach- und mittelaktive radioaktive Abfälle. Fernerhin betrifft die Erfindung eine Adapter-Vorrichtung zur Druckentlastung und Inertisierung von Abfallbehältern für radioaktive Abfälle. - Abfallbehälter für radioaktive Abfälle werden in der Regel aus metallischen Werkstoffen gefertigt. Sie weisen einen Behälterboden, einen daran anschließenden Behältermantel und zumindest einen Behälterdeckel auf. Derartige Abfallbehälter haben bestimmten Sicherheitsanforderungen zu genügen und müssen neben der Gewährleistung einer ausreichenden Abschirmung auch hinreichend druckfest ausgebildet sein. Nachfolgend wird statt des Begriffes Abfallbehälter auch kurz der Begriff Behälter verwendet.

Aus der Praxis ist es bekannt verschiedenste radioaktive Abfälle in Abfallbehältern zu verpacken. Die Abfallbehälter sind als Transport- und/oder Lagerbehälter ausgestaltet. - Der Erfindung liegt die Erkenntnis zugrunde, dass aufgrund der Eigenschaften der radioaktiven Abfälle bzw. durch Kombination verschiedener radioaktiver Abfälle und gegebenenfalls Wasser Prozesse resultieren können, die eine Veränderung der Gasatmosphäre im Behälterinnenraum bedingen. Durch Radiolyse kann beispielsweise im Behälterinnenraum ein Überdruck aufgebaut werden. Der Druckaufbau entsteht dabei insbesondere durch die Bildung von Wasserstoff. Grundsätzlich kann im Behälterinnenraum auch ein Unterdruck entstehen, beispielsweise durch den Verbrauch von Sauerstoff oder aufgrund der Temperaturdifferenz zwischen dem warmen Abfallbehälter nach dem Konditionieren und Verschließen sowie dem kälteren Abfallbehälter während der Lagerung. Ein Problem stellen vor allem im Abfallbehälter entstehende brennbare Gase - insbesondere Wasserstoff - dar. Diese können im Gemisch mit Sauerstoff eine explosionsfähige Atmosphäre bilden. Derartige explosionsfähige Gemische sind unter anderem bei Dichtheitsprüfungen der Behälter problematisch. Wenn davon ausgegangen wird, dass die Dichtungen des Behälters nicht vollständig in Takt sind, kann der Dichtungszwischenraum zwischen Dichtungen mit der explosionsfähigen Atmosphäre gefüllt sein. Bislang sind keine verlässlichen Maßnahmen bekannt, mit denen beladene Abfallbehälter unter Berücksichtigung aller Sicherheitsanforderungen einfach und effektiv druckentlastet und inertisiert werden können. Eine effiziente Druckentlastung und Inertisierung ist für Transportbehälter und/oder Lagerbehälter wünschenswert. Insoweit besteht Verbesserungsbedarf. Dokument WO 2015/164705 A1 ist ein Beispiel für einen derartigen, bekannten Abfallbehälter.

Dementsprechend liegt der Erfindung das technische Problem zugrunde, ein Verfahren der eingangs genannten Art anzugeben, mit dem eine einfache, effektive und funktionssichere Inertisierung und Druckentlastung der Abfallbehälter möglich ist. Der Erfindung liegt weiterhin das technische Problem zugrunde, eine entsprechende Vorrichtung zur Druckentlastung und Inertisierung anzugeben.

Zur Lösung des technischen Problems lehrt die Erfindung ein Verfahren zur Druckentlastung und Inertisierung von Abfallbehältern für radioaktive Abfälle, insbesondere für schwach- und mittelaktive Abfälle, wobei ein Adapter mit einem Adapterinnenvolumen an den Behälter - insbesondere an den Behälterdeckel - angeschlossen wird, wobei anschließend der Adapter bzw. das Adapterinnenvolumen mit einem Inertgas unter Überdruck befüllt wird, wobei im Anschluss daran eine Verbindung zwischen dem Behälterinnenraum und dem Adapterinnenvolumen hergestellt wird, so dass sich entsprechend der Druckdifferenz zwischen dem Druck im Behälterinnenraum und dem Überdruck im Adapterinnenvolumen ein Mischdruck im Adapterinnenvolumen und im Behälterinnenraum einstellt, wobei daraufhin der Mischdruck im Behälterinnenraum und im Adapterinnenvolumen entspannt wird - insbesondere auf Umgebungsdruck entspannt wird - und wobei anschließend im Behälterinnenraum ein Unterdruck erzeugt wird und das aus dem Behälterinnenraum entfernte Gas bzw. Gasgemisch durch ein Inertgas ersetzt wird. Als Inertgas wird dabei vorzugsweise Stickstoff eingesetzt. Grundsätzlich könnte auch ein Edelgas als Inertgas verwendet werden.

Kernpunkt der Erfindung ist der erfindungsgemäße Adapter mit dem Adapterinnenvolumen. Dieser Adapter wird - zweckmäßigerweise an der Behälteroberseite - an den Behälterdeckel und bevorzugt unmittelbar an den Behälterdeckel angeschlossen. Es liegt dabei im Rahmen der Erfindung, dass der Adapter mit zumindest einem Fixierungselement an dem Behälterdeckel fixiert wird. Es liegt fernerhin im Rahmen der Erfindung, dass bei der erfindungsgemäßen Druckentlastung und Inertisierung des Abfallbehälters bzw. des Behälterinnenraumes alle vorstehend aufgeführten Gasströme über das Adapterinnenvolumen geführt werden. Der Adapter stellt sicher, dass alle Prozesse bzw. Vorgänge des erfindungsgemäßen Verfahrens unter definierten Bedingungen entkoppelt von den Umgebungsbedingungen stattfinden.

Der Erfindung liegt die Erkenntnis zugrunde, dass über den erfindungsgemäßen Adapter mit seinem Adapterinnenvolumen eine sehr einfache und funktionssichere Druckentlastung und Inertisierung des Behälterinnenraumes möglich ist. Explosionsfähige Gasgemische - insbesondere Gasgemische mit Wasserstoff und Sauerstoff - können sicher und gefahrlos an die Umgebung abgegeben werden bzw. entsorgt werden. Diese Maßnahmen sind im Rahmen des erfindungsgemäßen Verfahrens mit überraschend geringem Aufwand möglich.

Es liegt im Rahmen der Erfindung, dass nach Anschluss des Adapters an den Behälterdeckel zunächst - insbesondere vor der Befüllung des Adapterinnenvolumens mit dem Inertgas unter Überdruck - die Luft bzw. der Luftsauerstoff aus der Adaptervorrichtung mit dem Adapterinnenvolumen und den daran angeschlossenen Leitungen und/oder Komponenten zumindest weitgehend entfernt bzw. verdrängt wird. Adaptervorrichtung meint dabei hier und nachfolgend insbesondere die Vorrichtung aus dem Adapter und zumindest einer daran angeschlossenen Leitung, vorzugsweise mehrerer daran angeschlossener Leitungen und/oder Komponenten. Nach der zumindest weitgehenden Entfernung der Luft bzw. des Luftsauerstoffes wird empfohlenermaßen ein Unterdruck bzw. ein Vakuum in der Adaptervorrichtung bzw. in dem Adapterinnenvolumen und den daran angeschlossenen Leitungen und/oder Komponenten erzeugt. Zweckmäßigerweise wird im Anschluss daran eine Befüllung der Adaptervorrichtung bzw. des Adapterinnenvolumens und der daran angeschlossenen Leitungen und/oder Komponenten mit Inertgas durchgeführt. Die Erzeugung des Unterdruckes/Vakuums und die anschließende Befüllung mit Inertgas wird dabei zweckmäßigerweise mit der Maßgabe durchgeführt, dass der Sauerstoffgehalt in der Adaptervorrichtung kleiner als 1 Vol.-% ist und bevorzugt deutlich kleiner als 1 Vol.-% ist.

Eine bevorzugte Ausführungsform des erfindungsgemäßen Verfahrens ist dadurch gekennzeichnet, dass - insbesondere vor der vorstehend beschriebenen Verdrängung der Luft bzw. des Luftsauerstoffs durch Inertgas - eine Dichtheitsprüfung der Adaptervorrichtung durchgeführt wird. Vorzugsweise werden dabei Teilbereiche der Adaptervorrichtung - zweckmäßigerweise durch Absperrelemente getrennte Teilbereiche der Adaptervorrichtung - evakuiert und im Anschluss daran wird der Druckanstieg in diesen Teilbereichen gemessen und insbesondere über einen definierten Zeitraum gemessen. Es liegt dabei im Rahmen der Erfindung, dass die Teilbereiche nacheinander evakuiert werden bzw. dass in den Teilbereichen nacheinander ein Unterdruck erzeugt wird. Wenn der gemessene Druckanstieg unter einem definierten Grenzwert liegt kann der Teilbereich bzw. die Gesamtheit der Teilbereiche als dicht bezeichnet werden. Die vorstehend beschriebene Dichtheitsprüfung wird zweckmäßigerweise auch an dem Adapter (als Bestandteil der Adaptervorrichtung) und an dessen Schnittstelle zum Behälter durchgeführt.

Im Anschluss an die bevorzugt durchgeführte Dichtheitsprüfung und/oder nach der vorzugsweise durchgeführten Verdrängung der Luft bzw. des Luftsauerstoffs aus der Adaptervorrichtung wird das Adapterinnenvolumen erfindungsgemäß mit Inertgas unter Überdruck gefüllt. Dabei erfolgt die Befüllung des Adapterinnenvolumens mit dem Inertgas unter Überdruck empfohlenermaßen mit der Maßgabe, dass der Überdruck im Adapterinnenvolumen 1,5 bis 10 bar, vorzugsweise 2 bis 7 bar beträgt.

Es liegt im Rahmen der Erfindung, dass der Adapter unmittelbar auf dem Behälterdeckel des Behälters fixiert ist. Fernerhin liegt es im Rahmen der Erfindung, dass die Verbindung zwischen dem Adapterinnenvolumen und dem Behälterinnenraum über zumindest einen im Behälterdeckel angeordneten Kleindeckel hergestellt wird. Vorzugsweise ist im Behälterdeckel ein Kleindeckel vorhanden, der mit Hilfe des Adapters bzw. mit Hilfe einer im Adapter integrierten Hubvorrichtung geöffnet werden kann. Zweckmäßigerweise wird der zumindest eine Kleindeckel mit der Hubvorrichtung des Adapters von dem Behälterdeckel des Behälters abgehoben. Dadurch wird die Verbindung zwischen Adapterinnenvolumen und Behälterinnenraum über zumindest eine Öffnung bzw. über zumindest einen Öffnungskanal, vorzugsweise über zumindest zwei Öffnungskanäle und besonders bevorzugt über zwei Öffnungskanäle hergestellt. Durch das Abheben des zumindest einen Kleindeckels von dem Behälterdeckel wird gewährleistet, dass der Kleindeckel auch geöffnet werden kann, wenn im Behälter ein Unterdruck herrscht.

Es liegt im Rahmen der Erfindung, dass die Verbindung zwischen Adapterinnenvolumen und Behälterinnenraum hergestellt wird, nachdem der Adapter bzw. das Adapterinnenvolumen mit einem Inertgas unter Überdruck befüllt wurde. Fernerhin liegt es im Rahmen der Erfindung, dass der sich nach Verbindung von Behälterinnenraum und Adapterinnenvolumen einstellende Mischdruck kleiner ist als der zuvor vorhandene Überdruck in dem mit dem Inertgas befüllten Adapterinnenvolumen. Zweckmäßigerweise ist der Mischdruck kleiner als 10 bar, bevorzugt kleiner als 7 bar und sehr bevorzugt kleiner als 5 bar. - Für den Fall, dass der sich einstellende Mischdruck größer ist als der zuvor anliegende Überdruck im Adapterinnenvolumen und/oder größer ist als ein oberer Grenzwert, kann nach bevorzugter Ausführungsform der Erfindung ein zusätzlicher Druckabbau eingeleitet werden und zwar empfohlenermaßen mittels einer Bypass-Einrichtung eingeleitet werden. Dazu wird ein definierter oberer Grenzwert für den Druck bzw. Mischdruck festgelegt.

Erfindungsgemäß wird daraufhin der Mischdruck im Behälterinnenraum und im Adapterinnenvolumen entspannt - insbesondere auf Umgebungsdruck entspannt - und anschließend wird im Behälterinnenraum ein Unterdruck erzeugt, wobei das im Behälterinnenraum vorhandene Gas bzw. Gasgemisch entfernt wird. Es empfiehlt sich, dass dieses aus dem Behälterinnenraum abgezogene bzw. entfernte Gas/Gasgemisch zunächst mit einem Verdünnungsgas - vorzugsweise mit Luft als Verdünnungsgas - verdünnt wird und in verdünnter Form abgeführt wird, insbesondere an die Umgebung bzw. an die Atmosphäre abgegeben wird. Es liegt dabei im Rahmen der Erfindung, dass das Gas bzw. Gasgemisch über das Adapterinnenvolumen aus dem Behälterinnenraum abgezogen wird. Die Verdünnung des Gases bzw. Gasgemisches erfolgt mit der Maßgabe, dass brennbares bzw. explosionsfähiges Gas/Gasgemisch nach der Verdünnung deutlich unterhalb der Explosionsgrenze liegt. Mit dieser Verdünnung wird dafür Sorge getragen, dass eventuell nachgeschaltete Systeme nicht mit explosionsfähiger Atmosphäre beaufschlagt werden.

Erfindungsgemäß wird das aus dem Behälterinnenraum abgezogene Gas bzw. Gasgemisch durch Inertgas ersetzt. Dieser Ersatz durch Inertgas erfolgt empfohlenermaßen mit der Maßgabe, dass der verbleibende Sauerstoffgehalt im Behälterinnenraum kleiner als 1 Vol.-%, bevorzugt kleiner als 0,8 Vol.-% und sehr bevorzugt kleiner als 0,5 Vol.-% ist.

Vorzugsweise wird der mit Inertgas - vorzugsweise mit Stickstoff - befüllte Behälterinnenraum auf Umgebungsdruck eingestellt. Im Behälterinnenraum herrscht also nach dem Ersatz durch Inertgas bzw. nach der Befüllung mit Inertgas Umgebungsdruck. Im Anschluss daran wird zweckmäßigerweise der Adapter wieder von dem Behälter bzw. von dem Behälterdeckel getrennt.

Zur Lösung des technischen Problems lehrt die Erfindung weiterhin eine Adapter-Vorrichtung zur Druckentlastung und Inertisierung von Abfallbehältern für radioaktive Abfälle, insbesondere für schwach- und mittelaktive Abfälle, wobei ein Adapter mit Adapterinnenvolumen zur Aufnahme eines Gasvolumens vorgesehen ist, wobei der Adapter bzw. das Adapterinnenvolumen mit zumindest einer Pumpe bzw. Vakuumpumpe zum Abziehen von Gasen bzw. zur Erzeugung eines Unterdruckes verbunden ist und wobei der Adapter bzw. das Adapterinnenvolumen fernerhin mit zumindest einer Inertgasquelle für die Befüllung des Adapterinnenvolumens und/oder des Behälterinnenraumes mit Inertgas verbunden ist.

Das Adapterinnenvolumen des Adapters beträgt nach bevorzugter Ausführungsform der Erfindung 4 bis 20 %, bevorzugt 5 bis 15 % und sehr bevorzugt 6 bis 10 % des Volumens des Behälterinnenraumes. Insoweit ist empfohlenermaßen das Volumen des Behälterinnenraumes größer bzw. deutlich größer als das Adapterinnenvolumen. - Es empfiehlt sich, dass der Adapter bzw. das Adapterinnenvolumen über zumindest eine Vakuumleitung an die Pumpe angeschlossen ist und/oder über zumindest eine Inertgasleitung an die Inertgasquelle angeschlossen ist. Nach einer empfohlenen Ausführungsform der Erfindung weist die Adaptervorrichtung neben dem Adapter die Pumpe, die Inertgasquelle und bevorzugt die zumindest eine Vakuumleitung und/oder die zumindest eine Inertgasleitung auf.

Eine sehr bevorzugte Ausführungsform der erfindungsgemäßen Adaptervorrichtung ist dadurch gekennzeichnet, dass der Adapter für eine unmittelbare Anordnung bzw. Fixierung an bzw. auf der Behälterdeckelanordnung des Behälters eingerichtet ist. Zweckmäßigerweise wird der Adapter unmittelbar auf dem Behälterdeckel des Behälters fixiert. Es liegt im Rahmen der Erfindung, dass der zumindest eine Kleindeckel in dem Behälterdeckel von dem Adapter bzw. von dem Adapterinnenvolumen überdeckt wird. Zweckmäßigerweise wird der zumindest eine Kleindeckel mittels einer im Adapter integrierten Hubvorrichtung angehoben und somit geöffnet. Dabei wird der Kleindeckel empfohlenermaßen innerhalb des Adapterinnenvolumens des Adapters bewegt bzw. manipuliert.

Eine besonders empfohlene Ausführungsform der erfindungsgemäßen Adaptervorrichtung zeichnet sich dadurch aus, dass zumindest eine Mischvorrichtung - vorzugsweise in Form zumindest einer Mischdüse - für die Verdünnung bzw. für das Mischen des aus dem Behälterinnenraum abgezogenen Gases bzw. Gasgemisches mit einem Verdünnungsgas - bevorzugt mit Luft - vorgesehen ist. Zweckmäßigerweise wird in der Mischvorrichtung - vorzugsweise in der Mischdüse - ein großes Volumen des Verdünnungsgases mit einem kleinen Volumen des abgezogenen Gases bzw. Gasgemisches gemischt. Eine bevorzugte Ausführungsform einer erfindungsgemäß eingesetzten Mischdüse wird weiter unten noch erläutert. Mittels der Mischvorrichtung bzw. der Mischdüse kann gewährleistet werden, dass eventuell brennbares bzw. explosionsfähiges Gas/Gasgemisch mit der Maßgabe verdünnt werden kann, dass das aus der Mischvorrichtung bzw. aus der Mischdüse abgegebene Gasgemisch nicht mehr explosionsfähig ist und somit bedenkenlos an die Umgebung bzw. an die Atmosphäre abgegeben werden kann.

Gegenstand der Erfindung ist auch ein Adapter - insbesondere zur Durchführung des erfindungsgemäßen Verfahrens und/oder für die erfindungsgemäße Adaptervorrichtung -, wobei der Adapter eine Adapterdecke sowie eine an die Adapterdecke anschließende und umlaufende Adapterwandung aufweist, wobei die Adapterdecke und Adapterwandung das Adapterinnenvolumen einschließen bzw. begrenzen und wobei der Adapter vorzugsweise zumindest ein Fixierungselement zur Fixierung des Adapters an einem Behälterdeckel eines Abfallbehälters aufweist. Nach besonders bevorzugter Ausführungsform der Erfindung ist der Adapter an seiner dem Behälterdeckel zugewandten Unterseite offen bzw. im Wesentlichen offen ausgebildet, so dass in dem am Behälterdeckel fixierten Zustand des Adapters das Adapterinnenvolumen unmittelbar an den Behälterdeckel bzw. an die Oberseite des Behälterdeckels anschließt. Es empfiehlt sich, dass das Adapterinnenvolumen 4 bis 20 %, vorzugsweise 5 bis 15 % des Volumens des Behälterinnenraumes beträgt.

Der Erfindung liegt die Erkenntnis zugrunde, dass mit dem erfindungsgemäßen Verfahren und mit der erfindungsgemäßen Adaptervorrichtung eine wenig aufwendige und zugleich funktionssichere Druckentlastung und Inertisierung eines Abfallbehälters möglich ist. Diese erfindungsgemäße Druckentlastung und Inertisierung kann mit verhältnismäßig wenig Verfahrensschritten erfolgen und genügt nichtsdestoweniger allen Sicherheitsanforderungen. Es kann im Rahmen des erfindungsgemäßen Verfahrens gewährleistet werden, dass problematische Gase bzw. Gasgemische im Behälterinnenraum funktionssicher und effektiv durch Inertgas ersetzt werden können. Dabei kann ein sicheres Öffnen des Abfallbehälters sowie ein funktionssicherer und effektiver Druckabbau und Gas- bzw. Gasatmosphärenaustausch mit Inertgas erfolgen. Fernerhin können brennbare und/oder explosionsfähige Gasgemische auf einfache Weise so aufbereitet werden, dass sie problemlos an eine kerntechnische Lüftungsanlage abgegeben werden können. Dazu muss die kerntechnische Lüftungsanlage keine zusätzlichen Anforderungen in Bezug auf explosionsfähige Gasgemische bzw. daraus resultierende Druckstöße erfüllen. Im Ergebnis kann die erfindungsgemäße Druckentlastung und Inertisierung eines Abfallbehälters mit relativ geringen Kosten einfach und funktionssicher realisiert werden.

Nachfolgend wird die Erfindung anhand einer lediglich ein Ausführungsbeispiel darstellenden Zeichnung näher erläutert. Es zeigen in schematischer Darstellung:
- Fig.1: ein Schaltbild mit einem Abfallbehälter und einer daran angeschlossenen Adaptervorrichtung zur Veranschaulichung des erfindungsgemäßen Verfahrens,
- Fig. 2: einen vergrößerten Ausschnitt aus dem oberen Bereich des Abfallbehälters im Schnitt und
- Fig. 3: den Gegenstand nach Fig. 2 in einer anderen Funktionsstellung.

Die Figuren veranschaulichen ein erfindungsgemäßes Verfahren zur Druckentlastung und Inertisierung von Abfallbehältern 1 für radioaktive Abfälle, insbesondere für schwach- und mittelaktive Abfälle. Erfindungsgemäß ist an den Behälter 1 ein Adapter 2 mit einem Adapterinnenvolumen 3 angeschlossen und zwar ist dieser Adapter 2 bevorzugt und im Ausführungsbeispiel an dem Behälterdeckel 4 des Behälters 1 fixiert. Der Adapter 2 ist Bestandteil einer nachfolgend noch näher erläuterten Adaptervorrichtung 6, die unter anderem eine Pumpe bzw. Vakuumpumpe 7 aufweist sowie eine Inertgasquelle 8, eine Vakuumleitung 10 und eine Inertgasleitung 11. Außerdem ist Bestandteil der Adaptervorrichtung 6 auch eine weiter unten noch erläuterte Mischdüse 9.

Der Adapter 2 weist eine Adapterdecke 12 sowie eine daran angeschlossene umlaufende Adapterwandung 13 auf. Vorzugsweise und im Ausführungsbeispiel ist die dem Behälter 1 zugewandte Unterseite 14 des Adapters 2 offen ausgebildet, so dass das Adapterinnenvolumen 3 im montierten Zustand des Adapters 2 unmittelbar an die Oberseite des Behälterdeckels 4 anschließt. Der Adapter 2 umfasst fernerhin Fixierungselemente 15 für die Fixierung des Adapters 2 an dem Behälterdeckel 4. Fernerhin ist der Adapter 2 bevorzugt und im Ausführungsbeispiel mit einer Hubvorrichtung 16 ausgestattet, die an einen Kleindeckel 17 im Behälterdeckel 4 des Behälters 1 angeschlossen ist. Mittels der Hubvorrichtung 16 kann der Kleindeckel 17 angehoben werden und auf diese Weise wird empfohlenermaßen und im Ausführungsbeispiel über im Behälterdeckel 4 vorgesehene Öffnungskanäle 18 eine Verbindung zwischen dem Adapterinnenvolumen 3 und dem Behälterinnenraum 5 hergestellt.

Zweckmäßigerweise sind zwei dieser Öffnungskanäle 18 im Behälterdeckel 4 vorhanden. In den Figuren ist jedoch lediglich ein Öffnungskanal 18 dargestellt. Mit der Hubvorrichtung 16 kann der Kleindeckel 17 auch wieder abgelegt werden.

Nachfolgend wird eine besonders bevorzugte Ausführungsform des erfindungsgemäßen Verfahrens erläutert: Nach dem Anschluss des Adapters 2 bzw. der Adaptervorrichtung 6 wird in einem ersten Verfahrensschritt eine Dichtheitsprüfung des Systems durchgeführt. Dabei werden bevorzugt durch Absperrelemente bzw. Ventile getrennte Teilbereiche der Adaptervorrichtung 6 nacheinander evakuiert und dann wird der Druckanstieg in diesen Teilbereichen über einen definierten Zeitraum gemessen. Wenn der Druckanstieg in den Teilbereichen unterhalb eines vorher definierten Grenzwertes liegt, kann der Teilbereich bzw. die Adaptervorrichtung 6 als dicht eingestuft werden. Vorzugsweise wird daraufhin die Luft aus der Adaptervorrichtung 6, insbesondere aus dem Adapterinnenvolumen 3 und den daran angeschlossenen Leitungen 10, 11 entfernt, indem mittels der Pumpe bzw. Vakuumpumpe 7 ein Unterdruck bzw. ein Vakuum in den Komponenten erzeugt wird. Diese Evakuierung wird mit der Maßgabe durchgeführt, dass der Sauerstoffgehalt in der Adaptervorrichtung 6 zweckmäßigerweise kleiner als 1 Vol.-% ist.

Im Anschluss daran wird der Adapter 2 bzw. das Adapterinnenvolumen 3 mit Inertgas unter Überdruck befüllt. Vorzugsweise und im Ausführungsbeispiel wird dazu Stickstoff aus der Inertgasquelle 8 über die Inertgasleitung 11 in das Adapterinnenvolumen 3 eingeleitet. Der Überdruck des Inertgases im Adapterinnenvolumen 3 mag schließlich7 bar betragen.

Anschließend wird eine Verbindung zwischen dem Adapterinnenvolumen 3 und dem Behälterinnenraum 5 hergestellt. Der bislang verschlossene Kleindeckel 17 wird dazu mittels der im Adapter 2 integrierten Hubvorrichtung 16 angehoben (s. vergleichende Betrachtung der Fig. 2 und 3). Die Fig. 2 zeigt den bislang noch verschlossenen Zustand des Kleindeckels 17 und die Fig. 3 zeigt den für den hier beschriebenen Verfahrensschritt bereits geöffneten Kleindeckel 17.

Durch die Verbindung zwischen dem Adapterinnenvolumen 3 und dem Behälterinnenraum 5 stellt sich entsprechend der Druckdifferenz zwischen dem Druck im Adapterinnenvolumen 3 und dem Druck im Behälterinnenraum 5 ein Mischdruck ein. Das Verfahren wird empfohlenermaßen mit der Maßgabe durchgeführt, dass sich ein Mischdruck kleiner 7 bar einstellt.

In einem nächsten Verfahrensschritt wird der Mischdruck im Behälterinnenraum 5 und im Adapterinnenvolumen 3 entspannt. Dazu wird Gas über die Vakuumleitung 10 abgezogen und bevorzugt über einen Filter 19 der Mischdüse 9 zugeführt. Mit Hilfe der Mischdüse 9 wird das aus dem Behälterinnenraum 5 abgezogene Gas bzw. Gasgemisch mit einem Verdünnungsgas - empfohlenermaßen und im Ausführungsbeispiel mit Luft als Verdünnungsgas - verdünnt. Die Verdünnung ist dabei zweckmäßigerweise so dimensioniert, dass aus dem Behälterinnenraum 5 abgezogenes brennbares Gas bzw. brennbares Gasgemisch deutlich unterhalb der unteren Explosionsgrenze liegt. Dazu wird über einen ersten Einlass 21 der Mischdüse 9 ein verhältnismäßig großer Volumenstrom Luft in die Mischdüse 9 eingeführt und über den zweiten Einlass 22 ein im Vergleich dazu relativ kleiner Volumenstrom des aus dem Behälterinnenraum 5 abgezogenen Gases bzw. Gasgemisches eingeführt. Das resultierende mit Luft verdünnte Gas bzw. Gasgemisch liegt dann deutlich unterhalb der unteren Explosionsgrenze. Dieses verdünnte Gas/Gasgemisch kann bedenkenlos beispielsweise an ein Abluftsystem 23 eines Kraftwerkes abgegeben werden.

Im Anschluss daran wird im Behälterinnenraum 5 und im Adapterinnenvolumen 3 mittels der Pumpe 7 ein Unterdruck erzeugt und das bei der Evakuierung abgezogene Gas bzw. Gasgemisch wird wie vorstehend beschrieben behandelt und mit Hilfe der Mischdüse 9 verdünnt. Das entfernte Gas bzw. Gasgemisch wird durch Inertgas - bevorzugt und im Ausführungsbeispiel durch Stickstoff - ersetzt, das wiederum aus der Inertgasquelle 8 zugeführt wird. Diese Substitution des Gases bzw. Gasgemisches durch das Inertgas wird mit der Maßgabe durchgeführt, dass der Sauerstoffgehalt im Behälter 1 kleiner als 1 Vol.-% ist. Zweckmäßigerweise wird der mit dem Inertgas befüllte Behälterinnenraum 5 auf Umgebungsdruck eingestellt.

Abschließend wird der Adapter 2 wieder vom Behälter 1 getrennt. Alle nachfolgenden Arbeiten am Behälter können dann ohne Explosions-Schutzbedingungen am drucklosen Behälter problemlos durchgeführt werden. - Das erfindungsgemäße Verfahren zeichnet sich durch den Vorteil aus, dass sowohl unter Überdruck als auch unter Unterdruck stehende Abfallbehälter 1 sicher druckentlastet und inertisiert werden können. Mit dem erfindungsgemäßen Verfahren können bereits befüllte und konditionierte Abfallbehälter 1 auf einfache Weise für den Transport in eine Endlager vorbereitet werden und dabei kann sichergestellt werden, dass die Behälter 1 in Bezug auf den Druck und in Bezug auf den Gasinhalt alle Anforderungen ohne Weiteres erfüllen.

## Patentansprüche

1. Verfahren zur Druckentlastung und Inertisierung von Abfallbehältern (1) für radioaktive Abfälle wobei ein Adapter (2) mit einem Adapterinnenvolumen (3) an den Behälter (1), angeschlossen wird, wobei der Adapter (2) bzw. das Adapterinnenvolumen (3) mit einem Inertgas unter Überdruck befüllt wird, wobei im Anschluss daran eine Verbindung zwischen dem Behälterinnenraum (5) und dem Adapterinnenvolumen (3) hergestellt wird, so dass sich entsprechend der Druckdifferenz zwischen dem Druck im Behälterinnenraum (5) und dem Überdruck im Adapterinnenvolumen (3) ein Mischdruck im Adapterinnenvolumen (3) und im Behälterinnenraum (5) einstellt, wobei daraufhin der Mischdruck im Behälterinnenraum (5) und im Adapterinnenvolumen (3) entspannt wird und wobei anschließend im Behälterinnenraum (5) ein Unterdruck erzeugt wird und das aus dem Behälterinnenraum (5) entfernte Gas bzw. Gasgemisch durch zumindest ein Inertgas ersetzt wird.

2. Verfahren nach Anspruch 1, wobei eine Dichtheitsüberprüfung der Adapter-Vorrichtung (6) durchgeführt wird, wobei Teilbereiche der Adaptervorrichtung (6) evakuiert werden und im Anschluss daran der Druckanstieg in diesen Teilbereichen gemessen wird.

3. Verfahren nach einem der Ansprüche 1 oder 2, wobei Luft bzw. der Luftsauerstoff aus der Adaptervorrichtung (6) mit dem Adapterinnenvolumen (3) und daran angeschlossenen Leitungen und/oder Komponenten entfernt bzw. verdrängt wird, wobei ein Unterdruck in der Adaptervorrichtung (6) erzeugt wird und anschließend eine Befüllung der Adaptervorrichtung (6) mit Inertgas durchgeführt wird.

4. Verfahren nach einem der Ansprüche 1 bis 3, wobei die Befüllung des Adapterinnenvolumens (3) mit dem Inertgas unter Überdruck mit der Maßgabe erfolgt, dass der Überdruck im Adapterinnenvolumen (3) 1,5 bis 10 bar beträgt.

5. Verfahren nach einem der Ansprüche 1 bis 4, wobei sich der nach Verbindung von Behälterinnenraum (5) und Adapterinnenvolumen (3) einstellende Mischdruck kleiner ist als der zuvor vorhandene Überdruck in dem mit dem Inertgas befüllten Adapterinnenvolumen (3) und wobei der Mischdruck kleiner als 10 bar ist.

6. Verfahren nach einem der Ansprüche 1 bis 5, wobei für den Fall, dass der sich einstellende Mischdruck größer ist als der zuvor anliegende Überdruck im Adapterinnenvolumen (3) und/oder größer ist als ein oberer Grenzwert, ein Druckabbau eingeleitet wird.

7. Verfahren nach einem der Ansprüche 1 bis 6, wobei das aus dem Behälterinnenraum (5) entfernte Gas bzw. Gasgemisch zunächst mit einem Verdünnungsgas verdünnt wird und dann in verdünnter Form abgeführt wird.

8. Verfahren nach einem der Ansprüche 1 bis 7, wobei der Ersatz des Gases bzw. des Gasgemisches im Behälterinnenraum (5) durch Inertgas mit der Maßgabe durchgeführt wird, dass der verbleibende Sauerstoffgehalt im Behälterinnenraum (5) kleiner 1 Vol.-% ist.

9. Verfahren nach einem der Ansprüche 1 bis 8, wobei der mit Inertgas befüllte Behälterinnenraum (5) auf Umgebungsdruck eingestellt wird.

10. Druckentlastungs- und Inertisierungs-Vorrichtung für Abfallbehälter für radioaktive Abfälle - insbesondere für die Durchführung eines Verfahrens nach einem der Ansprüche 1 bis 9 -, wobei ein Adapter (2) mit Adapterinnenvolumen (3) zur Aufnahme eines Gasvolumens vorhanden ist, wobei der Adapter (2) bzw. das Adapterinnenvolumen (3) mit zumindest einer Pumpe (7) zum Abziehen von Gasen bzw. zur Erzeugung eines Unterdruckes verbunden ist, wobei der Adapter (2) bzw. das Adapterinnenvolumen (3) fernerhin mit zumindest einer Inertgasquelle (8) für die Befüllung des Adapterinnenvolumens (3) und/oder des Behälterinnenraumes (5) mit Inertgas verbunden ist und **dadurch gekennzeichnet dass**
zumindest eine Mischvorrichtung für die Verdünnung bzw. für das Mischen des aus dem Behälterinnenraum (5) abgezogenen Gases bzw. Gasgemisches mit einem Verdünnungsgas vorhanden ist.

11. Vorrichtung nach Anspruch 10, wobei der Adapter (2) für eine unmittelbare Anordnung bzw. Fixierung an bzw. auf dem Behälterdeckel (4) bzw. der Behälterdeckelanordnung des Behälters (1) eingerichtet ist.

## Claims

1. A method for pressure relief and inertisation of waste containers (1) for radioactive wastes, wherein an adapter (2) with an adapter interior volume (3) is connected to the container (1), wherein the adapter (2) or the adapter interior volume (3) is filled with an inert gas under excess pressure, wherein a connection between the container interior (5) and the adapter interior volume (3) is then produced, so that a mixed pressure is established in the adapter interior volume (3) and in the container interior (5) corresponding to the pressure difference between the pressure in the container interior (5) and the excess pressure in the adapter interior volume (3), wherein the mixed pressure in the container interior (5) and in the adapter interior volume (3) is then relieved and wherein an underpressure is then generated in the container interior (5) and the gas or gas mixture removed from the container interior (5) is replaced by at least one inert gas.

2. The method according to claim 1, wherein a tightness check of the adapter device (6) is carried out, wherein partial regions of the adapter device (6) are evacuated and the pressure increase in these partial regions is then measured.

3. The method according to any one of claims 1 or 2, wherein air or atmospheric oxygen is removed or displaced from the adapter device (6) with the adapter interior volume (3) and lines and/or components connected thereto, wherein an underpressure is generated in the adapter device (6) and filling of the adapter device (6) with inert gas is then carried out.

4. The method according to any one of claims 1 to 3, wherein the filling of the adapter interior volume (3) with the inert gas under excess pressure takes place on condition that the excess pressure in the adapter interior volume (3) amounts to 1.5 to 10 bar.

5. The method according to any one of claims 1 to 4, wherein the mixed pressure established after connection of the container interior (5) and the adapter interior volume (3) is less than the previously existing excess pressure in the adapter interior volume (3) filled with the inert gas and wherein the mixed pressure is less than 10 bar.

6. The method according to any one of claims 1 to 5, wherein, in the event that the established mixed pressure is greater than the previously prevailing excess pressure in the adapter interior volume (3) and/or is greater than an upper threshold value, a pressure drop is initiated.

7. The method according to any one of claims 1 to 6, wherein the gas or gas mixture removed from the container interior (5) is first diluted with a diluting gas and is then discharged in diluted form.

8. The method according to any one of claims 1 to 7, wherein the replacement of the gas or the gas mixture in the container interior (5) by inert gas is carried out on condition that the remaining oxygen content in the container interior (5) is less than 1% by volume.

9. The method according to any one of claims 1 to 8, wherein the container interior (5) filled with inert gas is adjusted to ambient pressure.

10. A pressure-relief and inertisation device for waste containers for radioactive wastes - in particular for performing a method according to any one of claims 1 to 9, wherein an adapter (2) with an adapter interior volume (3) is provided for receiving a gas volume, wherein the adapter (2) or the adapter interior volume (3) is connected to at least one pump (7) for drawing off gases or for generating an underpressure, wherein the adapter (2) or the adapter interior volume (3), furthermore, is connected to at least one inert gas source (8) for the filling of the adapter interior volume (3) and/or the container interior (5) with inert gas and is **characterised in that** at least one mixing device is provided for the dilution or for the mixing of the gas or gas mixture drawn off from the container interior (5) with a diluting gas.

11. The device according to claim 10, wherein the adapter (2) is set up for direct arrangement or fixing at or on the container cover (4) or the container cover arrangement of the container (1).

## Revendications

1. Procédé pour la dépressurisation et l'inertage de récipients à déchets (1) pour des déchets radioactifs, dans lequel un adaptateur (2) avec un volume intérieur d'adaptateur (3) est raccordé au récipient (1), dans lequel l'adaptateur (2) ou le volume intérieur d'adaptateur (3) est rempli sous surpression avec un gaz inerte, dans lequel suite à cela, une liaison est établie entre l'espace intérieur du récipient (5) et le volume intérieur d'adaptateur (3), de manière à régler une pression mixte dans le volume intérieur d'adaptateur (3) et dans l'espace intérieur du récipient (5) en fonction de la différence de pression entre la pression dans l'espace intérieur du récipient (5) et la surpression dans le volume intérieur d'adaptateur (3), dans lequel, suite à cela, la pression mixte dans l'espace intérieur du récipient (5) et dans le volume intérieur d'adaptateur (3) est relâchée et dans lequel une dépression est ensuite produite dans l'espace intérieur du récipient (5) et le gaz ou mélange de gaz évacué à partir de l'espace intérieur du récipient (5) est remplacé par au moins un gaz inerte.

2. Procédé selon la revendication 1, dans lequel l'étanchéité du dispositif d'adaptateur (6) est vérifiée, dans lequel des régions partielles du dispositif d'adaptateur (6) sont évacuées, puis l'augmentation de la pression dans ces régions partielles est mesurée.

3. Procédé selon l'une des revendications 1 ou 2, dans lequel de l'air ou l'oxygène de l'air est éliminé ou refoulé hors du dispositif d'adaptateur (6) avec le volume intérieur d'adaptateur (3) et des conduites et/ou éléments raccordés à celui-ci, dans lequel une dépression est produite dans le dispositif d'adaptateur (6), puis le dispositif d'adaptateur (6) est rempli avec du gaz inerte.

4. Procédé selon l'une des revendications 1 à 3, dans lequel le remplissage du volume intérieur d'adaptateur (3) avec le gaz inerte est réalisé sous surpression, la surpression dans le volume intérieur d'adaptateur (3) devant s'élever de 1,5 à 10 bar.

5. Procédé selon l'une des revendications 1 à 4, dans lequel la pression mixte établie après le raccordement de l'espace intérieur du récipient (5) et du volume intérieur d'adaptateur (3) est inférieure à la surpression présente précédemment dans le volume intérieur d'adaptateur (3) rempli avec le gaz inerte, et dans lequel la pression mixte est inférieure à 10 bar.

6. Procédé selon l'une des revendications 1 à 5, dans lequel, si la pression mixte établie est supérieure à la surpression appliquée précédemment dans le volume intérieur d'adaptateur (3) et/ou supérieure à une limite supérieure, une dépressurisation sera initiée.

7. Procédé selon l'une des revendications 1 à 6, dans lequel le gaz ou le mélange de gaz évacué à partir de l'espace intérieur du récipient (5) est tout d'abord dilué avec un gaz de dilution, puis évacué sous forme diluée.

8. Procédé selon l'une des revendications 1 à 7, dans lequel le remplacement du gaz ou du mélange de gaz dans l'espace intérieur du récipient (5) par du gaz inerte est réalisé à condition que la teneur en oxygène restante dans l'espace intérieur du récipient (5) soit inférieure à 1% en volume.

9. Procédé selon l'une des revendications 1 à 8, dans lequel l'espace intérieur du récipient (5) rempli de gaz inerte est réglé sur une pression ambiante.

10. Dispositif de dépressurisation et d'inertage pour des récipients à déchets pour des déchets radioactifs, en particulier pour la mise en oeuvre d'un procédé selon l'une des revendications 1 à 9, dans lequel un adaptateur (2) avec un volume intérieur d'adaptateur (3) est destiné à recevoir un volume de gaz, dans lequel l'adaptateur (2) ou le volume intérieur d'adaptateur (3) est relié à au moins une pompe (7) pour l'extraction de gaz ou la production d'une dépression, dans lequel l'adaptateur (2) ou le volume intérieur d'adaptateur (3) est en outre relié à une source de gaz inerte (8) permettant de remplir le volume intérieur d'adaptateur (3) et/ou l'espace intérieur du récipient (5) avec du gaz inerte, et **caractérisé en ce que** il est prévu au moins un dispositif de mélange permettant de diluer ou de mélanger le gaz ou mélange de gaz extrait à partir de l'espace intérieur du récipient (5) avec un gaz de dilution.

11. Dispositif selon la revendication 10, dans lequel l'adaptateur (2) est conçu pour être disposé ou fixé directement sur le couvercle de récipient (4) ou l'ensemble de couvercle de récipient du récipient (1).
